# EUROPÄISCHE PATENTSCHRIFT

(11) **EP 3 727 086 B1**
(45) Veröffentlichungstag und Bekanntmachung des Hinweises auf die Patenterteilung: **07.06.2023**
(21) Anmeldenummer: 19718359.3
(22) Anmeldetag: 17.04.2019
(51) Int. Cl.: A47B 57/42, A47B 96/14, A47B 96/20

(54) **MÖBELSYSTEM**
FURNITURE SYSTEM
SYSTÈME DE MOBILIER

(30) Priorität: 19.06.2018 DE 202018103454 U
(43) Veröffentlichungstag der Anmeldung: 28.10.2020
(73) Patentinhaber: SieMatic Möbelwerke GmbH & Co. KG, 32584 Löhne (DE)
(72) Erfinder: SIEKMANN, Ulrich Wilhelm, 32584 Löhne (DE)
(74) Vertreter: Schober, Mirko
(86) Internationale Anmeldenummer: PCT/EP2019/059916
(87) Internationale Veröffentlichungsnummer: WO 2019/242910

(56) Entgegenhaltungen:
- WO-A1-2007/110262
- WO-A1-2007/110262
- WO-A1-2010/054430
- WO-A1-2016/039495
- WO-A2-2008/095766
- WO-A2-2008/095766
- CH-A- 352 475
- FR-A1- 2 619 494
- FR-B1- 2 619 494
- GB-A- 939 108
- US-A- 3 193 885
- US-A- 3 193 885
- US-A- 3 570 198
- US-A- 3 570 198
- US-A1- 2013 160 483
- US-A1- 2013 160 483

## Beschreibung

### TECHNISCHES GEBIET

Die Erfindung betrifft ein Möbelsystem.

### STAND DER TECHNIK

Entsprechende Möbelsysteme sind bekannt; in der Regel werden vertikal verlaufende Montageschienen eingesetzt, meistens an der Wand befestigt, an denen Ablagen oder Fächer montiert werden. Dazu weisen die Montageschienen in der Regel eine Mehrzahl hintereinander in Längsrichtung der Montageschiene angeordnete Öffnungen auf, in die entsprechende Konsolen oder sonstige Bauteile über daran befindliche Einhängeabschnitte eingehängt werden können. US 2013/160483 A1, WO 2007/110262 A1 und WO 2008/095766 A2 offenbaren Systeme mit Montageschienen, die an bzw. in Wänden angeordnet sind und in die mit Bevorratungselementen verbundene Einhängeabschnitte eingehängt oder einhängbar sind.

Auf diese Weise entsteht je nach Anzahl der verwendeten Montageschienen ein mehr oder weniger großes und flexibles Ablagesystem. Diese Arten von Ablagesystemen sind weit verbreitet. Nachteilig daran ist, dass sie in der Regel weitgehend offenen Stauraum bieten. Dies ist zum einen dort nachteilig, wo größere Mengen an Staub oder Schmutz anfallen, da die in dem so gestalteten Möbelwandsystem abgelegten Gegenstände natürlich diesem Staub oder Schmutz ausgesetzt sind. Zum anderen sind offene Gestaltungen nicht in allen Bereichen erwünscht, insbesondere dort nicht, wo möglicherweise eine Anpassung an die umliegende Möblierung erforderlich ist.

FR 2 619 494 A1 offenbart ein Regalsystem, bei dem die Seitenwände oben und unten an Boden und Decke verklemmt werden. In die Seitenwände sind Montageschienen eingelassen, an denen die Regalböden oder andere Schrankelemente eingehängt werden können.

US 3,570,198 A offenbart ein Stellregal mit zweiseitigen Regalbodenanordnungen. Die beide Seiten verbindende Halterung ist an den jeweiligen Enden dazu ausgelegt, eine Montageschiene aufzunehmen, wobei weiterhin eine Aufnahme für eine Verkleidung angeordnet ist. Die Verkleidungselemente werden seitlich so geklemmt, dass jeweils eine Verkleidung von zwei benachbarten Halterungen links und rechts geklemmt werden. Dabei sind die Klemmen so ausgerichtet, dass zwischen zwei benachbarten Verkleidungen jeweils ein Spalt entsteht, der einen Zugang zu den Öffnungen der Montageschiene ermöglicht.

US 3,193,885 A offenbart eine Stellwand, bei der senkrechte Holzstützen in Führungsschienen bewegt werden können. Die Holzstützen haben senkrecht angeordnet eine Nut, in der Halterungen befestigt werden können. Die Halterungen können zum einen eine Montageschiene aufnehmen, zum anderen sind die Enden so ausgelegt, dass Paneele, die an den Stirnseiten mit einer Nut versehen sind, eingeschoben und gehalten werden können. In die Montageschienen können Halter für bspw. Regalböden eingehängt werden.

Diese Anpassung gilt beispielsweise für den Bereich der Einbauküchen, da dort in der Regel Wert auf eine einheitliche Frontgestaltung der Möbel gelegt wird.

### DIE ERFINDUNG

Aufgabe der vorliegenden Erfindung ist es daher, ein Möbelsystem dahingehend weiterzuentwickeln, dass es sich beispielsweise in bestehende Situationen optisch gut einpassen lässt.

Gelöst wird diese Aufgabe durch ein Möbelsystem mit den Merkmalen des Anspruchs 1. Vorteilhafte Ausführungsformen finden sich in den Unteransprüchen.

Das erfindungsgemäße Möbelsystem erweitert die Möglichkeiten des klassischen Einhängesystems mit Lochleisten und Konsolen, indem der Fachmann nun die Möglichkeit erhält, um die in die Montageschienen eingehängten Bevorratungselemente optional auch Korpuswände herum zu bauen. Auf diese Weise können unterschiedlichste Möbelfronten eingesetzt werden, die sich ihrem Erscheinungsbild nach in das umliegende Milieu, insbesondere Küchenmilieu, individuell einpassen lassen.

Dazu weist ein erfindungsgemäßes Möbelsystem an einer Wand zu befestigende Montageschienen mit Öffnungen auf, in welche mit Bevorratungselementen verbundene Einhängeabschnitte eingehängt oder einhängbar sind. Erfindungsgemäß ist nun das Möbelsystem mit einer sich mit zwei Längsschmalseiten im Wesentlichen in vertikaler Richtung erstreckenden Rückwand versehen, welche an den Montageschienen befestigt ist. Letzeres geschieht durch Befestigungselemente, die insbesondere als Winkelstücke ausgeführt sein können, von der zur Wand zeigenden Rückseite der Rückwand aus. Natürlich kann die Rückwand auch direkt mit den Montageschienen verschraubt oder anderweitig verbunden sein.

Wenigstens parallel zu einer Längsschmalseite, insbesondere parallel zu beiden Längsschmalseiten der Rückwand, ist zudem wenigstens ein, insbesondere leistenförmiges, Rückwandseitenteil angeordnet. Dieses liegt an der Montageschiene an oder ist daran befestigt, wobei im Übergangsbereich von Rückwand zum Rückwandseitenteil, insbesondere zwischen Längsschmalseite der Rückwand und der Längsschmalseite des wenigstens einen Rückwandseitenteils eine Aussparung, insbesondere ein Spalt, ausgebildet ist. Auch das Rückwandseitenteil kann ebenso wie die Rückwand selbst an der der Wand zugewandten Rückseite mit Befestigungselementen wie Winkeln oder dergleichen angebracht sein. Durch die mehrteilige Rückwand wird ermöglicht, dass eine zwischen Rückwand und Rückwandseitenteil gebildete Aussparung, insbesondere ein Spalt, den Zugang zu zumindest einem Teil der Öffnungen einer Montageschiene ermöglicht. Durch eine solche Rückwandgestaltung ist es möglich, die Montageschienen zu verdecken und die Rückwände bereits entsprechend passend zur Umgebung zu gestalten.

Der Spalt muss dabei nicht durchgängig über die gesamte Längserstreckung der Rückwandseitenteile ausgebildet sein. Ein Spalt, der lediglich eine oder einige wenige Öffnungen zugänglich lässt, ist genauso denkbar. In einer bevorzugten Ausführungsform können die Rückwand und das wenigstens eine Rückwandseitenteil stellenweise, insbesondere an den Abschnitten, an denen keine Aussparung angeordnet ist, in Kontakt kommen. In diesem Fall ist es sogar möglich, dass die Rückwand und das wenigstens eine Rückwandseitenteil einstückig ausgeführt sind. Dies würde zu einer höheren Stabilität der Rückseite führen.

In einer weiteren bevorzugten Ausführungsform ist/sind die zwischen der Rückwand und dem Rückwandseitenteil bzw. den Rückwandseitenteilen gebildete(n) Aussparung(en), insbesondere Spalt(e), durchgehend von oben nach unten ausgebildet und er/sie ermöglich*t/en den Zugang zu nahezu allen Öffnungen der Wandmontageleisten(n).

Damit das Einhängen von Bevorratungselementen, wie zum Beispiel Ablageböden oder Staufächern mit und ohne Auszügen oder dergleichen auch nachträglich - d.h. nach Installation des Möbelsystem - möglich bleibt, kann vorgesehen sein, dass der/die zwischen der Rückwand und dem Rückwandseitenteil bzw. den Rückwandseitenteilen gebildete(n) Spalt(e) mit den Öffnungen der dahinterliegenden Wandmontageleiste(n) fluchten.

Nach einer besonders bevorzugten Ausführungsform der vorliegenden Erfindung ist vorgesehen, dass jedes Rückwandseitenteil an seiner der Rückwand abgewandten Längsschmalseite Befestigungsabschnitte aufweist, an denen ein Korpusseitenteil anzubringen oder angebracht ist. Auf diese Weise kann nicht nur die Rückwandgestaltung an die umliegende Umgebung angepasst werden, es lässt sich ein gesamter Möbelkorpus um die Bevorratungselemente herum bauen.

Dazu kann insbesondere vorgesehen sein, dass die Befestigungsabschnitte eine sich quer zur Längserstreckung des Rückwandseitenteils erstreckende Bohrung aufweisen, in denen ein Befestigungselement, insbesondere ein Spreiz- und/ oder Exzenterdübel, aufgenommen werden kann oder aufgenommen ist. Auf diese Weise lassen sich an den Rückwandseitenteilen sehr einfach in üblicher Form Korpusseitenwände anbringen.

Nach einer besonders bevorzugten Ausführungsform weist das Möbelsystem zu beiden Längsseiten von wenigstens einer Rückwand je ein Rückwandseitenteil auf. An den von der Rückwand abgewandten Längsschmalseiten der Rückwandseitenelemente ist dann jeweils eine Korpusseitenwand angeordnet und/oder angebracht. Zusätzlich kann vorgesehen sein, dass die beiden Korpusseitenwände in ihrem in Vertikalerstreckungsrichtung oberen Bereich mit einem Korpusoberteil und in ihrem in Vertikalerstreckungsrichtung unteren Bereich mit einem Korpusunterteil verbunden sind. So entsteht ein Korpusmöbelelement, bei welchem die Bevorratungselemente von der Vorderseite zugänglich sind. Alternativ oder ergänzend hierzu kann vorgesehen sein, dass zwischen den beiden Korpusseitenwänden ein Korpusfrontteil angebracht ist. Hierdurch lässt sich das entstehende Korpusmöbel auch von der Vorderseite verschließen und somit der Inhalt vor Staub und Verunreinigungen schützen.

Die Materialwahl der Korpusteile ist beliebig. Bevorzugt kann vorgesehen sein, dass wenigstens eine Korpusseitenwand und/ oder das Korpusfrontteil
i) aus einem transparenten Material, insbesondere Glas, und/ oder
ii) aus einem Holz- oder Holzersatzmaterial und/oder Kunststoffmaterial
bestehen oder ein solches umfassen. Die Wahl wird der Fachmann anhand der entsprechenden Umgebung treffen, an die das erfindungsgemäße Möbelsystem angepasst werden soll.

Auch kann vorgesehen sein, dass die Rückwand und/oder die Rückwandseitenteile aus einem Holz- oder Holzersatzmaterial und/oder Kunststoffmaterial und/oder einem Verbundmaterial aus Holz und Stein bestehen oder ein solches umfassen.

Gerade bei der Verwendung von Glasteilen werden in der Regel zur Verbindung mit anderen Seitenteilen entsprechende Profile verwendet, insbesondere Metallprofile wie zum Beispiel Aluprofile, in welche die Glasteile eingesetzt bzw. mit welchen die Glasteile verbunden sind. Besonders edel erscheint ein Möbelwandsystem, wenn die Rückseite aus einem Verbundmaterial aus Holz und Stein besteht oder dieses Material umfasst.

### KURZBESCHREIBUNG DER ZEICHNUNGSABBILDUNG

Die Erfindung wird nachfolgend anhand der Figuren 1 - 5 näher erläutert.
- Figur 1 -: zeigt eine Explosionsdarstellung eines beispielhaften erfindungsgemäßen Möbelsystems.
- Figur 2 -: zeigt eine Ausschnitt-Vergrößerung aus Figur 1.
- Figur 3 -: zeigt einen Teil eines erfindungsgemäßen Möbelsystems in perspektivischer Darstellung.
- Figur 4 -: zeigt den in Figur 3 gezeigten Teil in einer anderen perspektivischen Darstellung.
- Figur 5 -: zeigt eine Ausschnittvergrößerung des in Figur 3 gezeigten Teils mit zusätzlichen Befestigungselementen.

### BESTER WEG ZUR AUSFÜHRUNG DER ERFINDUNG

Die in Figur 1 dargestellte Ausführungsform eines erfindungsgemäßen Möbelsystems 1 zeigt zwei Montageschienen 17, die senkrecht ausgerichtet, parallel zueinander angeordnet sind. Bevorzugt, aber nicht notwendigerweise können diese Montageschienen an einer Rückwand oder Wand befestigt oder befestigbar ausgebildet sein.

Die Montageschienen 17 weisen an ihrer Vorderseite 17d - wie in Figuren 2 und 5 gezeigt - eine Mehrzahl hintereinander in Längsrichtung der Montageschienen 17 angeordnete Öffnungen 17a auf. In die Öffnungen 17a können mit Bevorratungselementen 18, 19 verbundene Einhängeabschnitte 18b, 19b eingehängt werden.

Die Montageschienen 17 sind mit einer sich im Wesentlichen in vertikaler Richtung erstreckenden Rückwand 13 versehen. Die Höhe der Rückwand 13 entspricht dabei in etwa der Länge der Montageschienen 17, die Breite der Rückwand 13 ist so ausgelegt, dass sie die Montageschiene 17 so weit abdeckt, dass die Öffnungen 17a für die Einhängeabschnitte 18b, 19b zugänglich bleiben. Dabei kann die Rückwand 13 an den Montageschienen 17 anliegen oder an diesen befestigt sein. Parallel zu den beiden Längsschmalseiten der Rückwand 13 ist jeweils ein, bevorzugt leistenförmiges, Rückwandseitenteil 16 angeordnet. Diese liegen jeweils an einer der Montageschienen 17 an oder sind daran befestigt. Dabei sind die beiden Rückwandseitenteile 16 so angeordnet, dass jeweils zwischen der Längsschmalseite der Rückwand 13 und der Längsschmalseite des Rückwandseitenteils 16, wie es Figur 2 zeigt, ein Spalt 20 ausgebildet ist. Zusammen mit den Montageschienen 17 bildet die Rückwand 13 mit den Rückwandseitenteilen 16 die Rückseite des Möbelsystems 1.

Durch die Schlitze 20 hindurch werden bei der Montage die Einhängeabschnitte 18b, 19b der Bevorratungselemente 18, 19 in die Öffnungen 17a der Montageschienen 17 eingehängt. Dabei können die Bevorratungselemente 19 Regalböden sein, die an Trageelemente 19a mit den Einhängeanschnitten 19b angeordnet sind. Es sind auch Bevorratungselemente 18 denkbar, die einen Korpus um den Bevorratungsbereich haben, wobei der Bevorratungsbereich beispielsweise mittels einer Schublade oder einer Tür geöffnet werden kann. Weiterhin kann das Bevorratungselement 18, 19 auch ein Träger für ein technisches Element, wie beispielsweise ein Küchengerät sein.

Die Figuren 3 und 4 zeigen einen Teil eines erfindungsgemäßen Möbelwandsystems 1, bei dem die Rückseite aus den Montageschienen 17, der Rückwand 13 und den Rückwandseitenteilen 16 besteht. In die Montageschienen sind verschiedene Bevorratungselemente 18, 19 eingehängt. Quer zur Längserstreckung der Rückwandseitenteile 16 sind Befestigungsabschnitte 21 angeordnet, wobei Bohrungen in die Rückwandseitenteile 16 angebracht sind, in denen Befestigungselemente aufgenommen werden können. Dabei sind die Befestigungselemente bevorzugt Spreiz- und/oder Exzenterdübel.

Mit diesen Befestigungsabschnitten 21 lassen sich die in Figur 1 gezeigten Korpusseitenteile 11, 12 an den Rückwandseitenteilen 16 in üblicher Form anbringen. Die beiden Korpusseitenteile 11, 12 werden im oberen Bereich mit einem Korpusoberteil 14 und im unteren Bereich mit einem Korpusunterteil 15 verbunden. Die hier dargestellte Ausführungsform des Möbelwandsystems 1 ist mit einem Korpusfrontteil 10 ausgestattet, wobei das Korpusfrontteil 10 als Tür ausgeführt ist. Es ist nicht notwendig, ein Korpusfrontteil 10 einstückig auszuführen, es ist auch denkbar, mehrere Türen als Korpusfrontteile 10 vorzusehen, um jeweils nur einen Teil der Front zu öffnen; auch kann das Korpusfrontteil 10 aus Schubladenblenden oder einer Mischung aus beidem bestehen.

Figur 5 zeigt den oberen Abschnitt einer Rückseite eines erfindungsgemäßen Möbelsystems 1. Die an einer Wand (nicht gezeigt) angebrachten oder lediglich die Rückwand 13 mit den Rückwandseitenteilen 16 verbindenden Montageschienen 17 haben an der Vorderseite 17d eine Mehrzahl hintereinander in Längsrichtung der Montageschienen 17 angeordnete Öffnungen 17a, in die die Einhängeabschnitte 18b, 19b der Bevorratungselemente 18, 19 eingehängt werden können. An den Seiten 17b, 17c sind jeweils in Zweierreihe eine Mehrzahl von Halteelementen angeordnet; bevorzugt handelt es sich bei den Halteelementen um Gewindebohrungen, die dazu dienen, die Befestigungselemente 22, 23, die an der Rückwand 13 bzw. an den Rückwandseitenteilen 16 angeordnet sind, zu fixieren. Bei der Rückwand 13 ist es bei der Fixierung lediglich erforderlich, ein Abrutschen nach unten zu vermeiden. Die Befestigungselemente 23, die hier beispielhaft als Befestigungswinkel ausgeführt sind, verhindern durch die Abstützung an den Montageschienen 17 eine seitliche Verschiebung, während die Bevorratungselemente 18, 19 die Rückwand in Tiefenrichtung an den Montageschienen 17 fixieren. So ist es nach einer bevorzugten Ausführungsform möglich, die an den Seiten 17b, 17c anliegenden Teile des Befestigungselements 23 mit Nasen zu versehen, die bei der Montage in die Halteelemente einrasten und so ein Abrutschen der Rückwand 13 verhindern. Dies ist insofern vorteilhaft, als bei der Montage die Befestigungselemente 23 für Montagewerkzeuge nur über den sich an der Oberkante 13 der Rückseite 13 bildenden Spalt mit der Wand zugänglich sind.

Da die Rückwandseitenteile 16 nicht zwischen zwei Montageschienen 17 geklemmt werden können, empfiehlt es sich, die Befestigungselemente 22 mit Halteelementen der Seiten 17b, 17c der Montageschienen 17 zu verschrauben.

Ein erfindungsgemäßes Möbelsystem 1 kann sehr flexibel gestaltet werden und eröffnet somit eine große Variabilität in der Anwendung, wobei es sich in bestehende Situationen optisch gut einpassen lässt.

## Patentansprüche

1. Möbelsystem (1) mit an einer Wand zu befestigenden Montageschienen (17) mit Öffnungen (17a), in welche mit Bevorratungselementen (18, 19) verbundene Einhängeabschnitte (18b, 19b) eingehängt oder einhängbar sind, mit einer sich mit zwei Längsschmalseiten im Wesentlichen in vertikaler Richtung erstreckenden Rückwand (13), welche durch Befestigungselemente (23), insbesondere durch Winkelstücke, von der zur Wand zeigenden Rückseite der Rückwand (13) aus an den Montageschienen (17) befestigt ist, wobei weiter parallel zu beiden Längsschmalseiten der Rückwand (13) je ein leistenförmiges Rückwandseitenteil (16) angeordnet ist, , an deren von der Rückwand (13) abgewandten Längsschmalseiten jeweils eine Korpusseitenwand (11, 12) angeordnet und/oder angebracht ist, wobei das jeweilige Rückwandseitenteil (16) an der Montageschiene (17) anliegt oder befestigt ist, wobei ein Übergangsbereich von der Rückwand (13) zum Rückwandseitenteil (16), insbesondere zwischen Längsschmalseite der Rückwand (13) und der Längsschmalseite des wenigstens einen Rückwandseitenteils (16) eine Aussparung, insbesondere ein Spalt (20), ausgebildet ist, der den Zugang zu zumindest einem Teil der Öffnungen (17a) einer Montageschiene (17) ermöglicht.

2. Möbelsystem (1) nach Anspruch 1,
**dadurch gekennzeichnet,**
**dass** die Rückwand (13) und das wenigstens eine Rückwandseitenteil (16) stellenweise in Kontakt kommen oder einstückig ausgeführt sind.

3. Möbelsystem (1) nach Anspruch 1,
**dadurch gekennzeichnet,**
**dass** der/die zwischen der Rückwand (13) und dem Rückwandseitenteil bzw. den Rückwandseitenteilen (16) gebildete(n) Aussparung(en), insbesondere Spalt(e) (20), durchgehend von oben nach unten ausgebildet ist/sind und er/sie den Zugang zu nahezu allen Öffnungen (17a) der Montageschiene (n) (17) ermöglich*t/en.

4. Möbelsystem (1) nach einem der vorigen Ansprüche,
**dadurch gekennzeichnet,**
**dass** der/die zwischen der Rückwand (13) und dem Rückwandseitenteil bzw. den Rückwandseitenteilen (16) gebildete(n) Spalt(e) (20) mit den Öffnungen (17a) der dahinterliegenden Montageschiene (n) (17) fluchten.

5. Möbelsystem (1) nach einem der vorigen Ansprüche,
**dadurch gekennzeichnet,**
**dass** jedes Rückwandseitenteil (16) an seiner der Rückwand (13) abgewandten Längsschmalseite Befestigungsabschnitte (21) aufweist, an denen ein Korpusseitenteil (12, 11) anzubringen oder angebracht ist.

6. Möbelsystem (1) nach Anspruch 5,
**dadurch gekennzeichnet,**
**dass** die Befestigungsabschnitte (21) eine sich quer zur Längserstreckung des Rückwandseitenteils (16) erstreckende Bohrung aufweisen, in denen ein Befestigungselement, insbesondere ein Spreiz- und/oder Exzenterdübel, aufgenommen werden kann oder aufgenommen ist.

7. Möbelsystem (1) nach einem der vorigen Ansprüche ,
**dadurch gekennzeichnet,**
**dass** die beiden Korpusseitenwände (11, 12) in ihrem in Vertikalerstreckungsrichtung oberen Bereich mit einem Korpusoberteil (14) und in ihrem in Vertikalerstreckungsrichtung unteren Bereich mit einem Korpusunterteil (15) verbunden sind.

8. Möbelsystem (1) nach einem der vorigen Ansprüche,
**dadurch gekennzeichnet,**
**dass** zwischen den beiden Korpusseitenwänden (11, 12) ein Korpusfrontteil (10) angebracht ist.

9. Möbelsystem (1) nach einem der vorigen Ansprüche,
**dadurch gekennzeichnet,**
**dass** wenigstens eine Korpusseitenwand (11, 12) und/oder das Korpusfrontteil (10)
i) aus einem transparenten Material, insbesondere Glas, und/oder
ii) aus einem Holz- oder Holzersatzmaterial und/oder Kunststoffmaterial
bestehen oder ein solches umfassen.

10. Möbelsystem (1) nach einem der vorigen Ansprüche,
**dadurch gekennzeichnet,**
**dass** die Rückwand und/oder die Rückwandseitenteile (16) aus einem Holz- oder Holzersatzmaterial und/oder Kunststoffmaterial und/oder einem Verbundmaterial aus Holz und Stein bestehen oder ein solches umfassen.

## Claims

1. Furniture system (1) with mounting rails (17) which are to be attached to a wall and which have openings (17a) into which hanging portions (18b, 19b) which are connected to storage elements (18, 19) are or can be hung, with a substantially vertically extending back wall (13) having two longitudinal narrow sides and attached to the mounting rails (17) by fastening elements (23), in particular by angle members, from the rear side of the back wall (13) facing towards the wall, wherein further parallel to the two longitudinal narrow sides of the back wall (13) there is on each side a strip-like backwall side part (16) on which a body side wall (11, 12) is arranged and/or attached on the longitudinal narrow sides of the backwall side parts facing away from the back wall (13),
wherein the respective backwall side part (16) adjoins or is fastened on the mounting rail (17), wherein a transition region from the back wall (13) to the backwall side part (16), in particular between the longitudinal narrow side of the back wall (13) and the longitudinal narrow side of the at least one backwall side part (16) is formed as a recess, in particular a gap (20), which enables access to at least one part of the openings (17a) of a mounting rail (17).

2. Furniture system (1) according to claim 1,
**characterised in that**
the back wall (13) and the at least one backwall side part (16) come into contact in places or are formed in one integral piece.

3. Furniture system (1) according to claim 1,
**characterised in that**
the recess(es), in particular gap(s) (20) formed between the back wall (13) and the backwall side part or backwall side parts (16) is/are continuous from top to bottom and enable/s access to practically all the openings (17a) of the mounting rail (s) (17).

4. Furniture system (1) according to one of the preceding claims
**characterised in that**
the or each gap (20) formed between the back wall (13) and the backwall side part or backwall side parts (16) is in flush alignment with the openings (17a) of the mounting rail/s (17) located behind same.

5. Furniture system (1) according to one of the preceding claims
**characterised in that**
each backwall side part (16) has on one of its longitudinal narrow sides facing away from the back wall (13) fastening sections (21) on which a body side part (12, 11) is or can be attached.

6. Furniture system (1) according to claim 5
**characterised in that**
the fastening sections (21) have a bore which extends transversely to the longitudinal extent of the backwall side part (16) and in which a fastening element, in particular an expanding and/or eccentric dowel, can be or is received.

7. Furniture system (1) according to one of the preceding claims
**characterised in that**
the two body side walls (11, 12) are connected in their upper region, in the vertically extending direction, to a body top part (14), and in their lower region, in the vertically extending direction, to a body lower part (15) .

8. Furniture system (1) according to one of the preceding claims
**characterised in that**
a body front part (10) is attached between the two body side walls (11, 12).

9. Furniture system (1) according to one of the preceding claims
**characterised in that**
at least one body side wall (11, 12) and/or the body front part (10)
i) consist of a transparent material, in particular glass, and/or
ii) consist of a wood or wood substitute material and/ or plastic material, or comprise one such material.

10. Furniture system (1) according to one of the preceding claims
**characterised in that**
the back wall and/or the backwall side parts (16) consist of a wood or wood substitute material and/or plastic material and/or a composite material of wood and stone or comprise one such material.

## Revendications

1. Système de mobilier (1), comprenant des rails de montage (17) à fixer sur un mur, munis d'ouvertures (17a), dans lesquelles des sections d'accrochage (18b, 19b), reliées avec des éléments de stockage (18, 19), sont accrochées ou peuvent être accrochées à ceux-ci, avec une paroi arrière (13), comprenant deux chants longitudinaux et s'étendant sensiblement dans la direction verticale, qui est fixée sur les rails de montage (17) par des éléments de fixation (23), surtout par des pièces angulaires, à partir de la face arrière de la paroi arrière (13) orientée vers le mur, dans lequel, en outre, une partie latérale de paroi arrière (16) en forme de baguette est agencée parallèlement aux deux chants longitudinaux de la paroi arrière (13), aux chants longitudinaux desquelles, qui sont détournés de la paroi arrière (13), une paroi latérale du corps (11, 12) chacun est agencé et/ou monté,
dans lequel la partie latérale de paroi arrière (16) respective repose ou est fixée sur le rail de montage (17), dans lequel, dans une zone de transition depuis la paroi arrière (13) jusqu'à la partie latérale de paroi arrière (16), surtout entre le chant longitudinal de la paroi arrière (13) et le chant longitudinal de l'au moins une partie latérale de paroi arrière (16), est formée une encoche, surtout une fente (20), qui permet d'accéder à au moins une partie des ouvertures (17a) d'un rail de montage (17).

2. Système de mobilier (1) selon la revendication 1,
**caractérisé en ce**
**que** la paroi arrière (13) et l'au moins une partie latérale de paroi arrière (16) entrent en contact par endroits ou sont réalisées d'une seule pièce.

3. Système de mobilier (1) selon la revendication 1,
**caractérisé en ce**
**que** l'encoche / les encoches formée(s) entre la paroi arrière (13) et la partie latérale de paroi arrière (16) et/ou les parties latérales de paroi arrière (16), surtout une fente / des fentes (20), est/sont formée(s) en continu de haut en bas et elle(s) permet(tent) l'accès à presque toutes les ouvertures (17a) du rail de montage (17).

4. Système de mobilier (1) selon l'une quelconque des revendications précédentes,
**caractérisé en ce que**
la/les fente(s) (20) formée(s) entre la paroi arrière (13) et la partie latérale de paroi arrière (16) et/ou les parties latérales de paroi arrière (16) sont alignée(s) avec les ouvertures (17a) du rail de montage (17) situé derrière.

5. Système de mobilier (1) selon l'une quelconque des revendications précédentes,
**caractérisé en ce**
**que** chaque partie latérale de paroi arrière (16) comporte des sections de fixation (21) à son chant longitudinal détournée de la paroi arrière (13), sur lesquelles une partie latérale de corps (12, 11) doit être montée ou est montée.

6. Système de mobilier (1) selon la revendication 5,
**caractérisé en ce**
**que** les sections de fixation (21) comporte un alésage s'étendant transversalement à l'extension longitudinale de la partie latérale de paroi arrière (16), dans lesquelles un élément de fixation (23), surtout une cheville à expansion ou une cheville excentrique, peut être reçu ou est reçu.

7. Système de mobilier (1) selon l'une quelconque des revendications précédentes,
**caractérisé en ce**
**que** les deux parois latérales du corps (11, 12) dans leur zone supérieure dans le sens de l'extension verticale sont reliées à une partie supérieure du corps (14), et dans leur zone inférieure dans le sens de l'extension verticale sont reliées à une partie inférieure du corps (15).

8. Système de mobilier (1) selon l'une quelconque des revendications précédentes,
**caractérisé en ce**
**qu'**une partie avant du corps (10) est montée entre les deux parois latérales du corps (11, 12).

9. Système de mobilier (1) selon l'une quelconque des revendications précédentes,
**caractérisé en ce**
**qu'**au moins une paroi latérale du corps (11, 12) et/ou la partie avant du corps (10) sont constituées par
i) un matériau transparent, surtout du verre, et/ou
ii) un matériau en bois ou un matériau de substitution du bois et/ou une matière plastique ou comprennent un tel matériau.

10. Système de mobilier (1) selon l'une quelconque des revendications précédentes,
**caractérisé en ce**
**que** la paroi arrière et/ou les parties latérales de paroi arrière (16) sont constituées par un matériau en bois ou un matériau de substitution du bois et/ou une matière plastique et/ou un matériau composite en bois et en pierre ou comprennent un tel matériau.
